# FASCICULE DE BREVET EUROPEEN

(11) **EP 0 216 716 B1**
(45) Date de publication et mention de la délivrance du brevet: **26.10.1988**
(21) Numéro de dépôt: 86420229.6
(22) Date de dépôt: 11.09.1986
(51) Int. Cl.: B05C 17/00

(54) **Appareil pour l'application d'un adhésif thermo-fusible**
Schmelzklebstoff-Auftragsgerät
Device for applying a thermally fusible adhesive

(30) Priorité: 19.09.1985 FR 8514096
(43) Date de publication de la demande: 01.04.1987
(73) Titulaire: APPLICATION DES GAZ, F-69588 Paris Cédex 12 (FR)
(72) Inventeur: Sivignon, Pierre, F-69007 Lyon (FR); Damon, Gilles, F-69630 Chaponost (FR)
(74) Mandataire: Laurent, Michel

(56) Documents cités:
- DE-A- 2 915 225
- DE-A- 2 949 743
- FR-A- 2 272 750
- FR-A- 2 536 308
- US-A- 3 066 841
- US-A- 3 612 357

## Description

La présente invention concerne les appareils pour l'application d'un adhésif thermo-fusible, du genre de ceux que la pratique et les utilisateurs désignent plus couramment sous le nom de «pistolets à colle».

Selon une première proposition (Document FR-C-2 155 953) qui décrit un appareil du type énoncé dans le préambule de la revendication 1 connue, un tel appareil comprend:
- un boîtier avec poignée de préhension, présentant à l'arrière un orifice pour l'alimentation avec des bâtonnets d'adhésif solide;
- une buse pour la distribution de l'adhésif fondu, pourvue d'un clapet et disposée à l'avant du boîtier;
- un conduit ou corps de chauffe pour les bâtonnets, disposé au moins en partie à l'intérieur du boîtier et communiquant à une extrémité avec la buse;
- un manchon souple pour l'introduction des bâtonnets, disposé au moins en partie à l'intérieur du boîtier et communiquant d'un côté avec l'autre extrémité du conduit de chauffe, et en relation de l'autre côté avec l'orifice d'entrée du boîtier;
- des moyens pour le chauffage du conduit de chauffe, en relation thermique avec ledit conduit, en l'occurrence une résistance électrique disposée dans un logement approprié du corps de chauffe;
- et un mécanisme pour l'introduction des bâtonnets dans le manchon, complètement intégré dans le boîtier.

Plus précisément, ce dernier mécanisme comporte les éléments suivants:
- un chariot pour le serrage des bâtonnets, apte à se déplacer dans le boîtier à l'intérieur de rainures appropriées, entre le manchon et l'orifice d'entrée, ce chariot ayant une forme substantiellement tubulaire;
- un organe pivotant monté sur le chariot et dont un bras est adapté pour serrer un bâtonnet contre la partie tubulaire opposée du chariot;
- un levier articulé en son milieu sur la poignée, disposé à l'intérieur de cette dernière, en appui glissant à une extrémité contre l'autre bras de l'organe pivotant, et plus précisément contre un axe solidaire dudit organe;
- une gâchette coulissant dans le boîtier, à l'avant de la poignée par rapport à la buse, et reliée à l'autre extrémité du levier précité;
- et un moyen pour le rappel du chariot avec l'organe pivotant, en direction de l'orifice d'alimentation, ce moyen consistant en un ressort en épingle. Le fonctionnement d'un tel appareil est le suivant:
- une fois le conduit de chauffe porté à une température permettant la fusion de l'adhésif, on intro- duitun bâtonnet par l'orifice situé à l'arrière du boîtier afin que celui-ci pénètre dans la partie tubulaire du chariot;
- l'appareil étant en main, l'utilisateur appuie sur la gâchette, si bien que l'organe pivotant serre le bâtonnet contre la partie tubulaire du chariot, et ce dernier se déplace vers le manchon, en faisant pénétrer le bâtonnet dans celui-ci, sur une certaine longueur égale à la course du chariot;
- la gâchette étant ensuite relâchée, l'organe pivotant se dégage du bâtonnet, et le chariot se déplace vers l'orifice d'alimentation, en glissant contre le bâtonnet sous l'effet du moyen de rappel;
- en pressant et relâchant alternativement la gâchette, on fait donc avancer le bâtonnet dans le manchon, puis dans le corps de chauffe où il se liquéfie;
- la partie arrière du bâtonnet, demeurée solide, joue le rôle d'un piston pour l'expulsion de l'adhésif fondu à travers la buse;
- lorsque le premier bâtonnet n'est plus en prise avec le chariot, en introduisant un second bâtonnet en appui contre la partie arrière du premier, il est possible de reprendre la progression des bâtonnets dans l'appareil, de la même manière que celle décrite précédemment.

La prise en main d'un tel appareil présente quelques inconvénients pour l'utilisateur dont les doigts peuvent ne pas être assez longs pour actionner la gâchette, en même temps qu'il tient la poignée.

Selon une seconde proposition connue (US-C-2 556 609), un appareil pour l'application d'un adhésif thermo-fusible comprend:
- un boîtier avec poignée de préhension, présentant à l'arrière un orifice pour l'alimentation avec des cartouches cylindriques d'adhésif solide;
- un conduit de chauffe pour les cartouches, disposé au moins en partie à l'intérieur du boîtier et dont une partie avant troncônique forme buse pour la distribution de l'adhésif fondu, tandis qu'une partie arrière, à travers l'orifice d'alimentation, sert à l'introduction des cartouches d'adhésif;
des moyens pour le chauffage du conduit de chauffe, consistant en une résistance électrique, en relation thermique avec ledit conduit;
- et un mécanisme pour l'introduction des cartouches dans le conduit de chauffe.

Plus précisément, ce mécanisme d'introduction comporte:
- une contre-poignée disposée à l'extérieur du boîtier, à l'arrière de la poignée, et articulée au bas de cette dernière;
- un organe pour la poussée des cartouches, comportant un piston coulissant dans le conduit de chauffe et une tige émergeant de ce dernier, cette tige passant dans un orifice approprié d'une partie pivotante de la contre-poignée;
- et un moyen pour le rappel de la contre-poignée en sens inverse de celui correspondant à l'introduction des cartouches.

Le fonctionnement d'un tel appareil est le suivant:
- par déplacement de l'organe de poussée par rapport à la contre-poignée, en sens inverse de l'introduction, on peut engager une cartouche dans le corps de chauffe;
- une fois le conduit de chauffe amené à la température de fusion de l'adhésif, en appuyant alors sur la contre-poignée, on bloque la tige par rapport à celle-ci par basculement de sa partie pivotante, et on pousse la cartouche par le piston dans le conduit de chauffe, la colle fondue s'évacuant ainsi par la buse;
- en relâchant ensuite la contre-poignée, on dégage la tige par rapport à celle-ci, laquelle se déplace vers l'arrière, en laissant l'organe de poussée dans sa position précédente;
- et on peut reprendre l'expulsion d'adhésif fondu en appuyant à nouveau sur la contre-poignée.

Avec un tel appareil, il faut introduire une par une les cartouches d'adhésif solide, de manière discontinue, c'est-à-dire en relâchant la contre-poignée, et donc en interrompant l'expulsion d'adhésif fondu.

Pour certains travaux qui nécessitent une expulsion continue de colle, ou en tout cas pendant une durée suffisamment longue, ceci constitue un inconvénient majeur.

La présente invention se propose de remédier aux inconvénients précités. Plus précisément, elle a pour objet un appareil permettant une expulsion d'adhésif fondu, sensiblement continue, avec une prise en main simple et confortable quelles que soient les dimensions morphologiques de la main de l'utilisateur.

Selon l'invention:
- le levier du mécanisme d'introduction est constitué par une contre-poignée, disposée au moins pour une majeure partie à l'extérieur du boîtier, articulée dans la partie inférieure de la poignée, et située à l'arrière de celle-ci par rapport à la buse;
- le boîtier présente une lumière longitudinale, dans sa partie située à l'arrière de la poignée par rapport à la buse, et alignée par rapport à ladite poignée, tandis que la contre-poignée comporte un doigt pénétrant dans ladite lumière, en appui glissant contre l'organe pivotant.

Le dessin annexé, donné à titre d'exemple, permettra de mieux comprendre l'invention, les caractéristiques qu'elle présente et les avantages qu'elle est susceptible de procurer:
la figure 1 est une vue de côté avec arrachement montrant un appareil d'application ou pistolet à colle établi conformément à l'invention;
la figure 2 est une coupe transversale partielle à plus grande échelle, suivant le plan indiqué en II-II en figure 1;
la figure 3 est une vue en perspective représentant, préalablement à leur montage dans le boîtier de l'appareil, les trois éléments constitutifs principaux du mécanisme pour l'introduction des bâtonnets;
les figures 4 et 5 sont des coupes longitudinales partielles illustrant schématiquement le fonctionnement de ce mécanisme.

En figure 1, la référence (1) désigne l'ensemble du boîtier du pistolet, ce boîtier étant profilé pour former une partie principale (2) destinée à renfermer le corps de chauffe (21) avec les moyens de chauffage (22), et une partie inférieure ou poignée de préhension (3). L'avant de la partie principale (2) est pourvu d'une buse à clapet (4) qui communique avec le corps de chauffe (22) ouvert vers l'arrière; dans cette ouverture, est prévu un manchon souple (5), en via-à-vis de l'orifice d'alimentation (6) pratiqué pour l'introduction des bâtonnets dans le boîtier. Ce dernier comporte plusieurs séries d'ouies (2a) pour la circulation de l'air autour du corps de chauffe (21), la commande des moyens de chauffage (22) associés à celui-ci étant effectuée à l'aide d'un bouton de manoeuvre (7).

Conformément à l'invention, le mécanisme (23) pour l'introduction des bâtonnets dans l'ouverture du corps de chauffe 21 comprend en combinaison une contre-poignée 8, un organe pivotant 9 associé à des moyens élastiques formés par un ressort 10, et un chariot 11.

La contre-poignée 8 est articulée par sa base sur la poignée 3, le pivot 3a étant disposé à l'opposé de la base 4, et ladite contre-poignée étant profilée longitudinalement et transversalement pour compléter en quelques sorte la forme de la poignée 3.

Comme plus particulièrement montré an fig. 2 et 3, l'organe pivotant 9 comporte à sa partie inférieure deux prolongements parallèles débordants 9a. qui définissent un profil en forme de chape ouverte vers le bas. Dans une perforation ménagée dans chacun de ces deux prolongements 9a_ est introduite une goupille transversale 12 qui est destinée à constituer appui pour un doigt vertical 8a solidaire de l'extrémité supérieure de la contre-poignée 8, lequel doigt traverse une lumière 2b prévue à cet effet à l'arrière de la partie principale 2 du boîtier 1. On observera que la goupille 12 sert également de point d'attache pour l'une des extrémités du ressort de rappel 10, l'extrémité opposée coopérant avec une vis ou rivet 2c de la partie 2. De plus, le bord antérieur, tourné vers le haut, de l'organe 9 est profilé pour déterminer une arête 9b, comme on le comprendra mieux plus loin.

Le chariot 11 comprend une partie supérieure à profil cylindrique, solidaire d'une embase débordante 11 a qui est engagée à coulissement entre des guides latéraux 2d prévus horizontalement contre la paroi intérieure de la partie principale 2 du boîtier 1. Cette embase 11a. et la paroi cylindrique tourné vers le bas sont creusées d'une ouverture longitudinale 11 b à l'intérieur de laquelle vient s'engager la partie supérieure arrière de l'organe pivotant 9, une goupille transversale 13 étant introduite dans des perforations pratiquées en coïncidence dans l'embase et dans la partie supérieure précitée pour assurer l'attelage articulé des pièces 9 et 11.

Fig. 1, 4 et 5 illustrent le fonctionnement du mécanisme 23 ci-dessus décrit.

A la manière usuelle, l'utilisateur introduit axialement un bâtonnet d'adhésif solide A dans l'orifice d'alimentation 6 et il le repousse axialement pour faire pénétrer à travers le manchon 5et le chariot 11, son extrémité antérieure jusqu'à l'intérieur du corps de chauffe 21. Les pièces du mécanisme étant à la position illustrée en fig. 1, cette introduction ne présente aucune difficulté du fait que le ressort 10 maintient.l'organe pivotant 9 à la position basse éclipsée pour laquelle l'arête 9b de celui-ci est complètement escamotée à l'intérieur de l'ouverture 11b du chariot 11.

Ceci fait, l'opérateur exerce du fond de la main une pression sur la contre-poignée 8 afin de rapprocher celle-ci de la poignée 3 proprement dite. Par suite de l'appui de la dent 8a contre l'organe 9 et de la position décalée de la goupille 12, cet organe 9 bascule dans le sens dextrogyre, de telle sorte que son arête 9b. se déplace obliquement vers le haut en pénétrant à force dans l'épaisseur du bâtonnet A qui est appliqué lui-même fermement contre la partie tubulaire du chariot 11 (voir fig. 4). Dès lors, l'organe 9 se comporte à la manière d'un poussoir qui opère l'entraînement du chariot 11 en direction de l'entrée du corps de chauffe 21, avec le bâtonnet A qui ne peut glisser intempestivement du fait de l'encrage de l'arête 9b dans ledit bâtonnet (fig. 5).

Le déplacement du chariot 11 à l'encontre du ressort 10 est stoppé lorsque la course angulaire de la contre-poignée 8 s'arrête, elle-même par butée contre une partie fixe de l'appareil, laquelle peut être constituée par l'extrémité antérieure de la lumière 2b. L'opérateur cesse alors sa pression sur la contre-poignée 8, si bien que le chariot 11 et l'organe pivotant 9 sont ramenés à leurs position initiale par le ressort 10, l'arête 9b_{L} libérant d'abord le bâtonnet A qui ne peut toutefois pas reculer. Ce mouvement de rappel se poursuit jusqu'à ce que la dent 8a vienne porter contre l'extrémité supérieure de la lumière 2b . En variante, c'est ce chariot 11 qui peut limiter le mouvement de rappel de l'ensemble par butée de son bord arrière contre une cloison fixe 14 de la partie 2 du boîtier, perforé pour le passage des bâtonnets. Une nouvelle opération d'introduction peut avoir lieu et l'on conçoit qu'une série de manoeuvres de pression successivement appliquées à la contre-poignée 8 assure en conséquence l'introduction complète du bâtonnet A et des bâtonnets suivants, la partie antérieure de chacun appuyant sur la partie postérieure du précédent. On peut ainsi aboutir à une propulsion continue de l'adhésif fondu.

La manoeuvre du mécanisme d'actionnement est pratique, puisque la course angulaire de la contre-poignée 8 est compatible avec une saisie dans la même main de l'utilisateur et de la poignée 3 et de la contre-poignée 8, cette saisie permettant le pivotement de celle-ci par simple serrage de la main. Il convient de noter qu'en positionnant convenablement sa main en hauteur par rapport à l'ensemble poignée- contre-poignée, l'utilisateur peut trouver une prise de main compatible avec sa morphologie, c'est-à-dire avec la propre course de ses doigts.

On observera également que la majeure partie du mécanisme d'introduction selon l'invention est reportée à l'extérieur de la poignée 3 et dans la partie arrière de la partie principale 2 du boîtier 1. La place ainsi laissée libre au sein du boîtier peut de la sorte être occupée par d'autres éléments ou composants, rendus nécessaires pour d'autres motifs techniques, par exemple pour loger une réserve de bâtonnets solides A ou un système complet d'alimentation et de contrôle de gaz combustible si le mode de chauffage du corps de chauffe 21 fait appel à un brûleur à gaz et non plus à une résistance électrique.

## Revendications

1. Appareil pour l'application d'un adhésif ther- mofusible, comprenant:
- un boîtier (1, 2) avec poignée de préhénsion (3), présentant à l'arrière un orifice (6) pour l'alimentation avec des bâtonnets d'adhésif solide (A);
- une buse (4) pour la distribution de l'adhésif fondu, disposée à l'avant du boîtier;
- un conduit de chauffe (21) pour les bâtonnets, disposé au moins en partie à l'intérieur du boîtier, et communiquant à une extrémité avec la buse;
- un manchon (5) pour l'introduction des bâtonnets, disposé au moins en partie à l'intérieur du boîtier, communiquant d'un côté avec l'autre extrémité du corps de chauffe, et en relation de l'autre côté avec l'orifice d'entrée du boîtier;
- des moyens (22) pour le chauffage du corps de chauffe, en relation thermique avec ledit corps.
- un mécanisme (23) pour l'introduction des bâtonnets dans le corps de chauffe, comportant premièrement un chariot tubulaire (11) pour le transfert desdits bâtonnets, mobile en translation dans le boîtier entre ledit manchon et l'orifice d'entrée, deuxièmement un organe (9) pivotant sur le chariot, dont une partie (9b) est adaptée pour appliquer un bâtonnet contre la partie tubulaire opposée dudit chariot, troisièmement un levier (8) articulé sur la poignée (3), en appui glissant contre une autre partie de l'organe pivotant, et quatrièmement un moyen (10) pour le rappel du chariot avec l'organe pivotant vers l'orifice d'alimentation, caractérisé en ce que:
- le levier du mécanisme d'introduction (23) est constitué par une contre-poignée, disposée au moins pour une majeure partie à l'extérieur de boîtier (1,2), articulée en (3a) dans la partie inférieure de la poignée (3), et située à l'arrière de celle-ci par rapport à la buse (14);
- le boîtier (1, 2) présente une lumière longitudinale (2b), dans sa partie située à l'arrière de la poignée (3) par rapport à la buse (4), et alignée par rapport à ladite poignée, tandis que la contre-poignée (8) comporte un doigt (8a) pénétrant dans ladite lumière, en appui glissant contre l'organe pivotant (9).

2. Appareil selon la revendication 1, caractérisé en ce que la contre-poignée (8) a une forme complémentaire de celle de la poignée (3).

3. Appareil selon la revendication 1, caractérisé en ce que la course angulaire de la contre-poignée (8) est limitée, dans le sens de l'introduction des bâtonnets, par butée contre la poignée (3).

4. Appareil selon la revendication 1, caractérisé en ce que la course en translation du chariot (11) est limitée, dans le sens de l'introduction des bâtonnets (A), par butée contre le manchon (5).

5. Appareil selon la revendication 1, caractérisé en ce que la course angulaire de la contre-poignée (8) est limitée, en sens inverse de l'introduction des bâtonnets, par butée contre le boîtier (1, 2).

6. Appareil selon la revendication 1, caractérisé en ce que la course en translation du chariot est limitée, en sens inverse de l'introduction des bâtonnets, par butée contre une cloison (13) prévue à cet effet dans le boîtier (1, 2) et perforée pour permettre le passage des bâtonnets (A).

## Patentansprüche

1. Vorrichtung zum Auftragen eines Schmelzklebstoffes, enthaltend:
- ein Gehäuse (1, 2) mit einem Handgriff (3), der hinten eine Öffnung (6) zum Zuführen von festen Klebstoffstäben (a) aufweist;
- eine vorne am Gehäuse angeordnete Düse (4) zum Verteilen des geschmolzenen Klebstoffes;
- ein Heizrohr (21) für die Stäbe, das zumindest teilweise im Innern des Gehäuses angeordnet ist und das an einem Ende mit der Düse in Verbindung steht;
- eine zumindest teilweise im Innern des Gehäuses angeordnete Muffe (5) zum Einführen der Stäbe, die einerseits mit dem anderen Ende des Heizrohrs in Verbindung steht und die andererseits mit der Zuführöffnung des Gehäuses in Ausrichtung steht;
- Mittel (22) zum Heizen des Heizkörpers, die in thermischer Verbindung mit dem Körper stehen;
- einen Mechanismus (23) zum Einführen der Stäbe in den Heizkörper, der erstens zum Überbringen der Stäbe einen rohrförmigen Schlitten (11), der im Gehäuse zwischen der Muffe und der Zufuhröffnung längsbewegbar ist, zweitens ein auf dem Schlitten schwenkbares Organ (9), dessen einer Teil (9b) dazu vorgesehen ist, einen Stab auf den gegenüberliegenden rohrförmigen Bereich des Schlittens zu bringen, drittens einen an den Griff (3) angelenkten Hebel, der sich gleitend gegen das andere Teil des schwenkbaren Organs abstützt und viertens ein Mittel (10) zum Rückstellen des Schlittens mit dem schwenkbaren Organ in Richtung Zuführöffnung aufweist, dadurch gekennzeichnet, dass
- der Hebel des Einführmechanismus (23) durch einen Gegengriff gebildet wird, der zumindest zum grössten Teil ausserhalb des Gehäuses (1, 2) angeordnet ist, und der an einer Stelle (3a) im unteren Abschnitt des Griffes (3) angelenkt und im Hinblick auf die Düse (4) hinter diesem angeordnet ist;
- sowie dass das Gehäuse (1, 2) im Hinblick auf die Düse (4) hinter dem Griff (3) eine längsverlaufende Ausnehmung (2b) aufweist, die entsprechend wie der Griff ausgerichtet ist, wobei der Gegengriff (8) einen Zapfen (8a) aufweist, der in die Ausnehmung hineinragt und der sich gleitend gegen das schwenkbare Organ (9) abstützt.

2. Vorrichtung nach Anspruch 1, dadurch gekennzeichnet, dass der Gegengriff (8) eine zum Griff (3) komplementäre Form aufweist.

3. Vorrichtung nach Anspruch 1, dadurch gekennzeichnet, dass in Zuführrichtung der Stäbe gesehen, die Verschwenkbahn des Gegengriffes (8) durch Auftreffen auf den Griff (3) begrenzt ist.

4. Vorrichtung nach Anspruch 1, dadurch gekennzeichnet, dass in Zuführrichtung der Stäbe (A) gesehen, die Verschiebebahn des Schlittens (11) durch Auftreffen auf die Muffe (5) begrenzt ist.

5. Vorrichtung nach Anspruch 1, dadurch gekennzeichnet, dass entgegen der Zuführrichtung der Stäbe gesehen, die Verschwenkbahn des Gegengriffes (8) durch Auftreffen auf das Gehäuse (1, 2) begrenzt ist.

6. Vorrichtung nach Anspruch 1, dadurch gekennzeichnet, dass entgegen der Zuführrichtung der Stäbe gesehen, die Verschiebebahn des Schlittens durch Auftreffen auf eine zu diesem Zweck im Gehäuse (1, 2) vorgesehene Wand (13) begrenzt ist, die mit Öffnungen versehen ist, um ein Durchtreten der Stäbe (A) zu ermöglichen.

## Claims

1. Device for applying a thermally fusible adhesive comprising:
- a casing (1, 2) provided with a grip handle (3) and having at the rear an aperture (6) for feeding sticks of solid adhesive (A);
- a nozzle (4) disposed at the front of the casing for distributing the melted adhesive;
- a heating passage (21) for the sticks, which is disposed at least in part inside the casing and at one end is in communication with the nozzle;
- a sleeve (5) for the introduction of the sticks, which is disposed at least in part inside the casing and at one end is in communication with the other end of the heating passage, while its other end communicates with the inlet aperture of the casing;
- means (22) for heating the heating passage, which are in thermal relationship with said passage;
- a mechanism (23) for the introduction of the sticks into the heating passage, comprising firstly a tubular carriage (11) for the transfer of said sticks, which is capable of translatory movement in the casing between said sleeve and the inlet aperture; sec ondly a member (9) which pivots on the carriage and of which a part (9b) is adapted to apply a stick against the opposite tubular portion of said carriage; thirdly a lever (8) pivoted on the handle (3) and slidably bearing against another part of the pivoting member; and fourthly a means (10) for returning the carriage together with the pivoting member to the feed aperture, characterized in that:
- the lever of the introduction mechanism (23) is formed by an outer handle disposed at least for the greater part outside the casing (1,2), pivoted at (3a) at the bottom of the handle (3), and situated to the rear of the latter (sic) in relation to the nozzle (14);
- the casing (1, 2) has a longitudinal opening (2b) in its portion situated to the rear of the handle (3) in relation to the nozzle (4) and in alignment with said handle, while the outer handle (8) has a finger (8a) penetrating into said opening to bear slidingly against the pivoting member (9).

2. Device according to Claim 1, characterized in that the outer handle (8) has a shape complementary to that of the handle (3).

3. Device according to Claim 1, characterized in that the angular stroke of the outer handle (8) is limited in the direction of the introduction of the sticks by its abutment against the handle (3).

4. Device according to Claim 1, characterized in that the translatory movement of the carriage (11) is limited in the direction of the introduction of the sticks (A) by its abutment against the sleeve (5).

5. Device according to Claim 1, characterized in that the angular stroke of the outer handle (8) is limited in the opposite direction to that of the introduction of the sticks by its abutment against the casing (1, 2).

6. Device according to Claim 1, characterized in that the translatory movement of the carriage is limited in the opposite direction to that of the introduction of the sticks by its abutment against a partition (13) provided for the purpose in the casing (1,2) and having an aperture to permit the passage of the sticks (A).
